# EUROPÄISCHE PATENTSCHRIFT

(11) **EP 0 797 726 B1**
(45) Veröffentlichungstag und Bekanntmachung des Hinweises auf die Patenterteilung: **27.05.1998**
(21) Anmeldenummer: 95940953.3
(22) Anmeldetag: 12.12.1995
(51) Int. Cl.: F01L 1/356, F01L 1/344

(54) **VENTILTRIEB EINER BRENNKRAFTMASCHINE**
VALVE GEAR MECHANISM FOR AN INTERNAL COMBUSTION ENGINE
MECANISME DE DISTRIBUTION POUR MOTEUR A COMBUSTION INTERNE

(30) Priorität: 13.12.1994 DE 4444289; 09.08.1995 DE 19529346
(43) Veröffentlichungstag der Anmeldung: 01.10.1997
(73) Patentinhaber: Korostenski, Erwin, 74172 Neckarsulm (DE)
(72) Erfinder: KOROSTENSKI, Erwin, D-74172 Neckarsulm (DE); BERTSCH, Armin, D-74196 Neuenstadt (DE); WALTER, Reiner, D-74172 Neckarsulm (DE)
(74) Vertreter: Staudt, Hans-Peter, Dipl.-Ing.
(86) Internationale Anmeldenummer: DE9501783
(87) Internationale Veröffentlichungsnummer: WO9618807

(56) Entgegenhaltungen:
- WO-A-88/08919
- FR-A- 2 305 589
- PATENT ABSTRACTS OF JAPAN vol. 17, no. 486 (M-1473), 3.September 1993 & JP,A,05 118208 (SHIGERU KAWAKAMI), 14.Mai 1993,

## Beschreibung

Die Erfindung betrifft einen Ventiltrieb einer Brennkraftmaschine und insbesondere einen Ventiltrieb einer Brennkraftmaschine, bei der ein Drehkörper, vorzugsweise ein Nocken, auf einer Welle, vorzugsweise der Nockenwelle, während der Drehung der Welle zyklisch verdrehbar ist, um hierdurch eine variable Ventilsteuerung bereitzustellen.

Ein derartiger Ventiltrieb ist beispielsweise in der WO-A-96/23963 beschrieben. Ein in dieser Patentanmeldung offenbarter Verstellmechanismus ist in Fig. 23 dargestellt und umfaßt eine Nockenwelle 100 mit einer Drehachse 500, auf der ein Nocken 200 gelagert ist. Ebenfalls auf der Nockenwelle 100 gelagert ist ein Innenexzenter 300, auf dessen zur Drehachse 500 exzentrischer Außenfläche 320 ein Außenexzenter 400 gelagert ist. Der Innenexzenter 300 und der Außenexzenter 400 sind über einen Innenexzenterzahnkranz 340 beziehungsweise einen Außenexzenterzahnkranz 440 drehbar, wodurch ein auf einer exzentrischen Außenfläche des Außenexzenters 400 gelagertes Zwischenglied 490 in einer Ebene senkrecht zur Drehachse 500 gegenüber der Nockenwelle 100 verschiebbar ist. Das Zwischenglied 490 ist mit dem Nocken 200 und der Nockenwelle 100 antriebsmäßig gekoppelt. Hierzu greift ein als erstes Übertragungselement 800 drehbar in der Nockenwelle 100 gelagerter Axialstift 800 mit einer mit dem Axialstift 800 materialeinheitlich ausgebildeten Gleitsteinfahne 810 in eine als Gleitführung ausgebildete erste Nut 600 ein, die in dem Zwischenglied 490 ausgebildet ist. Eine der ersten Nut 600 diametral gegenüberliegende zweite Nut 700 des Zwischenglieds 490 befindet sich in Eingriff mit einer Gleitsteinfahne 910, die materialeinheitlich mit einem zweiten Axialstift 900 ausgebildet ist, der drehbar in einer Bohrung 110 des Nockens 200 gelagert ist.

Die Drehung der Nockenwelle 1 wird über den ersten Axialstift 100 durch dessen Fahne 110 und die erste Nut 600 auf das Zwischenglied 490 übertragen und von dort über die zweite Nut 700 und die Fahne 910 des zweiten Axialstifts 900 auf Nocken 200. Befindet sich das Zwischenglied 490 in einer konzentrischen Stellung zur Nockenwelle 100, so dreht sich der Nocken 200 synchron mit der Nockenwelle 100. Wird demgegenüber das Zwischenglied 490 in einer Ebene senkrecht zur Drehachse 500 verschoben, so findet bei jeder Umdrehung der Nockenwelle 100 eine zyklische Überhöhung und anschließende Absenkung der Drehgeschwindigkeit des Nockens 200 gegenüber der Nockenwelle 100 statt, die dazu genutzt wird, die effektive Öffnungsdauer eines nicht dargestellten Gaseinlaßventils einer Brennkraftmaschine zu beeinflussen, das über einen Tassenstößel 205 betätigt wird.

Bei der zuvor beschriebenen Bewegung wird neben den Drehkräften ein Kippmoment auf das Zwischenglied 490 ausgeübt, das sich über die Lagerung des Zwischenglieds 490 auf dem Außenexzenter 400 abstützt. Hierdurch treten in diesem Bereich relativ hohe Kräfte auf, die in diesem Bereich besonders kritisch sind, da es sich um eine schnellaufende Lagerstelle handelt, die der Relativgeschwindigkeit des praktisch stillstehenden Außenexzenters 400 und des sich praktisch mit Nockenwellendrehzahl drehenden Zwischenglieds 490 ausgesetzt ist. Unter ungünstigen Bedingungen kann das Zwischenglied 490 zum Verkanten neigen.

Ein weiterer Nachteil dieser Anordnung ergibt sich dadurch, daß durch das Kippmoment des Zwischenglieds 490 dessen Parallelität zum Nocken 200 nicht gewährleistet ist. Dies kann zur Folge haben, daß zwischen den Gleitsteinfahnen 810 und 910 der Axialstifte 800 beziehungsweise 900 und den Nuten 600 beziehungsweise 700 des Zwischenglieds 490 nicht immer eine Flächenberührung, sondern unter Umständen eine Kantenberührung vorliegt. Dies erhöht den Verschleiß in diesem Bereich erheblich.

Ein gattungsgemäßer Ventiltrieb ist weiterhin aus der FR-A-2305589 oder aus der JP-A-05 118208 bekannt.

Aufgabe der Erfindung ist es, den zuvor beschriebenen Stand der Technik derart weiterzuentwickeln, daß bei minimalem Bauvolumen die Reibung zwischen den sich zueinander bewegenden Bauteilen und somit der Verschleiß dieser Bauteile reduziert wird.

Die Lösung dieser Aufgabe ist im Patentanspruch 1 angegeben.

Erfindungsgemäß weist ein Ventiltrieb einer Brennkraftmaschine einen Verstellmechanismus auf mit einer eine Drehachse aufweisenden Welle, über die die Drehbewegung für den Ventiltrieb in diesen eingeleitet wird, mit einem gegenüber der Welle verdrehbar gelagerten Drehkörper und mit einem die Welle umgebenden Zwischenglied, das in axialer Richtung neben dem verdrehbaren Drehkörper angeordnet und gegenüber der Welle verdrehbar ist und mit der Welle über eine erste Gleitführung und ein erstes Übertragungselement und mit dem Drehkörper über eine zweite Gleitführung und ein zweites Übertragungselement antriebsmäßig verbunden ist. Mindestens eines der Übertragungselemente umfaßt hierbei einen Radialstift, der im wesentlichen senkrecht zur Drehachse der Welle angeordnet ist.

Die Verwendung eines Radialstifts als Übertragungselement weist den Vorteil auf, daß bei der Krafteinleitung das Kippmoment reduziert werden kann, wodurch das insgesamt auftretende Kippmoment reduziert wird. Vorzugsweise ist das erste Übertragungselement ein Radialstift.

Damit das Zwischenglied die zyklische Verdrehung des Drehkörpers gegenüber der Welle bewirken kann, muß eine Relativverschiebung zwischen der Welle und dem Zwischenglied in Längsrichtung des Radialstifts und eine Schwenkbewegung des Radialstifts gegenüber dem Zwischenglied möglich sein. Dies kann beispielsweise dadurch bewirkt werden, daß der Radialstift an dem Ende, mit dem er sich in Eingriff mit dem Zwischenglied befindet, über eine Art Kugelkopf verfügt, der in dem Zwischenglied gelagert ist. Hierdurch wird die notwendige Schwenkbewegung ermöglicht. Die Radialverschiebung muß in diesem Fall dadurch erfolgen, daß sich der Radialstift in seiner Längsrichtung bezüglich der Welle verschieben kann.

In einer anderen bevorzugten Ausführungsform ist der Radialstift in einer Aussparung eines Gleitsteins verschiebbar aufgenommen, der in einem Lagersitz des Zwischenglieds verschwenkbar gelagert ist. Bei dieser Ausführungsform findet die Schwenkbewegung zwischen dem Gleitstein und dem Lagersitz des Zwischenglieds statt, während die Längsverschiebung zwischen dem Radialstift und dem Gleitstein stattfindet. Hierdurch kann der Radialstift fest in der Welle fixiert werden.

Bei dieser Ausführungsform kann der Radialstift einen zylindrischen Abschnitt und einen im wesentlichen rechteckigen Abschnitt aufweisen, wobei der zylindrische Abschnitt in eine Radialbohrung der Welle eingefügt ist und der im wesentlichen rechteckige Abschnitt in gleitendem Eingriff mit der Aussparung des Gleitsteins steht. Zwischen dem zylindrischen Abschnitt und dem im wesentlichen rechteckigen Abschnitt des Radialstifts kann ein Absatz vorgesehen sein, der mit einem auf die Welle aufzuschiebenden Element eine formschlüssige Sicherung gegen ein Auswandern des Radialstifts aus der Radialbohrung bildet.

Der Durchmesser des zylindrischen Abschnitts ist vorzugsweise kleiner als die größere der beiden Querschnittskanten des im wesentlichen rechteckigen Abschnitts.

Der Gleitstein weist vorzugsweise die Außenkontur eines auf zwei Seiten abgeflachten Zylindersegments auf, wobei die beiden abgerundeten Seitenflächen Mantel segmente eines Zylinders sind, die durch eine Stirnfläche miteinander verbunden sind. Die Aussparung ist vorzugsweise zu der der Stirnfläche gegenüberliegenden Seite des Gleitsteins hin offen. Der Gleitstein weist zwei Gleitflächen zur Gleitberührung mit zwei einander gegenüberliegenden Flächen des rechteckigen Abschnitts des Radialstifts und zwei Schultern zur Anlage an eine dritte Fläche des rechteckigen Abschnitts des Radialstifts auf. Zwischen den Schultern kann eine Vertiefung ausgebildet sein, um die Montage des Radialstifts zu erleichtern. Wenn nämlich der Durchmesser des zylindrischen Abschnitts des Radialstifts kleiner ist als zumindest der größere der beiden Querschnittskanten des im wesentlichen rechteckigen Abschnitts, kann der zylindrische Abschnitt des Radialstifts durch die Aussparung hindurch in die Radialbohrung der Welle eingeführt werden.

Der Lagersitz ist vorzugsweise auf der dem Drehkörper zugewandten Seite des Zwischenglieds offen und weist zwei konkave Seitenwände, deren Krümmungsradius demjenigen der Seitenflächen des Gleitsteins entsprechen, sowie eine Stirnfläche zur Anlage an die Stirnfläche des Radialstifts auf. Hierdurch kann der Gleitstein seitlich in den Lagersitz eingesetzt werden.

Die axiale Fixierung des Drehkörpers und des Zwischenglieds auf der Welle kann über den Radialstift erfolgen.

Das zweite Übertragungselement kann einen parallel zur Drehachse in einer Bohrung des Drehkörpers gelagerten Axialstift umfassen. Um eine besonders kompakte Anordnung zu verwirklichen, kann die Zwischenscheibe eine Unterbrechung aufweisen, die einen Freigang zu dem Axialstift hin gewährleistet, wobei die Zwischenscheibe auf der der Unterbrechung gegenüberliegenden Seite eine Abflachung aufweist, die an dem Gleitstein anliegt und als Verdrehsicherung der Zwischenscheibe wirkt.

Die Seitenflächen der Gleitsteinfahne können sich zu einer oder beiden Seiten des Axialstifts über den Umfang seines zylindrischen Schafts hinaus erstrecken, so daß der Axialstift zusammen mit der Gleitsteinfahne eine L-Form oder T-Form aufweist. Hierdurch wird eine vergrößerte Auflagefläche der Gleitsteinfahne und somit eine Verringerung der Flächenpressung zu der Nut des Zwischenglieds hin und im Falle einer T-Form eine symmetrische Krafteinleitung erreicht.

Die Bohrung des Drehkörpers, in der der Axialstift gelagert ist, kann auf der Seite, die von dem Zwischenglied abgewandt ist, verschlossen sein und die Welle kann eine Längsbohrung sowie eine oder mehrere von der Längsbohrung zur äußeren Oberfläche der Welle verlaufende Wellen-Ölbohrungen aufweisen. In dem Drehkörper kann eine Drehkörper-Ölbohrung so angeordnet sein, daß Öl von der Längsbohrung der Welle über die Wellen-Ölbohrung und die Drehkörper-Ölbohrung in die Bohrung zur Lagerung des Axialstifts zwischen diesen und das geschlossenene Ende dieser Bohrung gelangt, wodurch der Axialstift durch den Öldruck in feste Anlage an die Stirnwand in der Nut des Zwischenglieds gedrückt wird.

Hierdurch wird das Gleitverhalten der Gleitsteinfahne in der Nut verbessert.

In einer weiteren vorteilhaften Ausführungsform ist eine dritte Gleitführung zwischen dem Drehkörper und dem Zwischenglied vorgesehen, die eine Abstützung zwischen dem Drehkörper und dem Zwischenglied darstellt und gleichzeitig eine Relativbewegung zwischen dem Drehkörper und dem Zwischenglied in einer Richtung senkrecht zur Drehachse ermöglicht.

Diese dritte Gleitführung dient dazu, das durch die Übertragung der Drehbewegung erzeugte Kippmoment auf das Zwischenglied aufzunehmen. Durch die hierdurch bereitgestellte Abstützung wird die schnellaufende Lagerstelle zwischen dem Zwischenglied und dem Außenexzenter entlastet. Stattdessen findet die Abstützung gegen dieses Kippmoment zwischen dem Drehkörper und dem Zwischenglied statt, die nur eine geringe Relativgeschwindigkeit zueinander aufweisen. Das freie Kippmoment wird bei dem erfindungsgemäßen Ventiltrieb über die großflächige Lagerstelle zwischen dem Drehkörper und der Welle abgestützt, an der ebenfalls nur geringe Relativgeschwindigkeiten auftreten und die daher nur gering belastet ist. Hierdurch werden die Gesamtreibungsverluste des Systems erheblich reduziert. Zudem wird das Haltemoment des Außenexzenters deutlich verringert.

Die dritte Gleitführung kann so ausgeführt sein, daß in dem Drehkörper eine Nut vorgesehen ist, in die ein an dem Zwischenglied ausgebildeter Steg eingreift. In einer speziellen vorteilhaften Ausgestaltung verläuft die Nut in Umfangsrichtung des Drehkörpers, wobei sie durch eine Öffnung unterbrochen ist, durch die hindurch das Zwischenglied mit dem Steg in radialer Richtung einführbar ist.

Um die Anlagefläche für das Zwischenglied zu vergrößern, kann neben dem Steg eine Zwischenscheibe in der Nut aufgenommen sein. Hierdurch findet eine Anlage des Zwischenglieds auch in dem Bereich statt, in dem die Nut unterbrochen ist.

Da bei der zuvor beschriebenen Ausführungsform das freie Kippmoment an der Lagerstelle zwischen Drehkörper und Welle abgestützt wird, ist es vorteilhaft, diese Lagerstelle besonders breit auszuführen. Aus diesem Grunde kann der Drehkörper im Bereich der Lagerfläche in Richtung der Drehachse verbreitert sein und Abmessungen aufweisen, die breiter sind als zumindest ein Teilabschnitt der Außenkontur des Drehkörpers.

Vorzugsweise ist die Welle eine Nockenwelle und der Drehkörper ein Nocken zur Betätigung eines Gaswechselventils. Hierdurch wird eine extrem kompakte Vorrichtung zur variablen Ventilsteuerung bereitgestellt. Das Zwischenglied kann hierbei so ausgeführt sein, daß seine Außenkontur in keiner Betriebsstellung über die Außenkontur des Nockens hinausragt. Dies ermöglicht die Verwendung dieser Ausführungsform bei Tassenstößel-Motoren.

Weiter Merkmale und Vorteile der Erfindung werden anhand der nachfolgenden Beschreibung vorteilhafter Ausführungsbeispiele unter Bezug auf die beigefügte Zeichnung verdeutlicht, in der
- Fig. 1: einen Axialschnitt durch eine erste Ausführungsform der erfindungsgemäßen Anordnung zeigt,
- Fig. 1A: eine auseinandergezogene perspektivische Darstellung wesentlicher Bauteile der Anordnung nach Fig. 1 unter Weglassung der Nockenwelle,
- Fig. 1B: eine Fig. 1A entsprechende auseinandergezogene perspektivische Darstellung unter einem anderen Blickwinkel,
- Fig. 2: ein Radialschnitt längs der Linie E-E in Fig. 1 ist,
- Fig. 3: eine Frontalansicht eines als Nocken ausgebildeten Drehkörpers ist,
- Fig. 4: eine Seitenansicht des Nockens gemäß Fig. 3 ist,
- Fig. 5: eine Schnittansicht des Nockens längs der Linie C-C in Fig. 3 ist,
- Fig. 6: eine perspektivische Darstellung des Nockens nach Fig. 3 ist,
- Fig. 7: eine Frontalansicht einer Ausführungsform eines Zwischenglieds ist,
- Fig. 8: eine Seitenansicht des Zwischenglieds nach Fig. 7 ist,
- Fig. 9: eine Schnittansicht des Zwischenglieds längs der Linie H-H in Fig. 7 ist,
- Fig. 10: eine Schnittansicht des Zwischenglieds längs der Linie I-I in Fig. 8 ist,
- Fig. 11: eine perspektivische Darstellung des Zwischenglieds gemäß Fig. 7 ist,
- Fig. 12: eine erste Seitenansicht einer Ausführungsform eines Radialstifts ist,
- Fig. 13: eine perspektivische Darstellung des Radialstifts nach Fig. 12 ist,
- Fig. 14: eine Ansicht des Radialstifts nach Fig. 12 von oben ist,
- Fig. 15: eine erste Seitenansicht einer Ausführungsform eines Gleitsteins ist,
- Fig. 16: eine perspektivische Darstellung des Gleitsteins nach Fig. 15 ist,
- Fig 17: eine Draufsicht des Gleitsteins nach Fig. 15 in Richtung des Pfeils X in Fig. 15 ist,
- Fig. 18: ein Axialschnitt durch eine zweite Ausführungsform einer erfindungsgemäßen Anordnung ist,
- Fig. 19: ein Radialschnitt längs der Linie G-G in Fig. 18 ist,
- Fig. 20: eine Darstellung einer Zwischenscheibe ist,
- Fig. 21: ein Radialschnitt durch eine dritte Ausführungsform der erfindungsgemäßen Anordnung ist,
- Fig. 22: einen Radialschnitt längs der Linie L-L in Fig. 21 ist und
- Fig. 23: einen Axialschnitt durch einen Verstellmechanismus gemäß einem nicht vorveröffentlichten Stand der Technik zeigt.

Unter Bezug auf die Figuren 1-17 wird nachfolgend eine erste Ausführungsform eines Ventiltriebs mit einem Verstellmechanismus zur Bereitstellung einer variablen Ventilsteuerung für Brennkraftmaschinen erläutert. Ein als Nocken ausgebildeter Drehkörper 10 ist drehbar auf einer als Nockenwelle ausgebildeten Welle 1 gelagert, die beim Betrieb der Brennkraftmaschine, vorzugsweise durch die Kurbelwelle der Brennkraftmaschine (nicht gezeigt), mit halber Kurbelwellendrehzahl gedreht wird. In axialer Richtung neben dem Nocken 10 ist ein Innenexzenter 91 vorgesehen, der durch einen Lagerbock 92 drehbar an einen lediglich andeutungsweise dargestellten Zylinderkopf 93 fixiert ist. Auf einer zur Drehachse D exzentrischen Außenfläche des Innenexzenters 91 ist ein Außenexzenter 90 drehbar gelagert. Der Innenexzenter 91 ist über einen Innenexzenterzahnkranz 91A drehbar, während der Außenexzenter 90 durch einen zur Drehachse D koaxial zu dem Innenexzenter gelagerten Außenexzenterzahnkranz 90A drehbar ist, der mit einer Nase 90B in eine Nut 90C des Außenexzenters eingreift.

Zwischen dem Nocken 10 und der Exzenteranordnung befindet sich ein Zwischenglied 20, das auf einer exzentrischen Außenfläche des Außenexzenters 90 drehbar gelagert ist. Je nach Stellung des Außenexzenters 90 und des Innenexzenters 91 nimmt das Zwischenglied 20 eine zur Drehachse D koaxiale Stellung oder eine Stellung ein, in der seine Drehachse gegenüber der Drehachse D der Nockenwelle 1 versetzt ist.

Das Zwischenglied 20 ist mit der Nockenwelle 1 und dem Nocken 10 antriebsmäßig verbunden, so daß eine Drehung der Nockenwelle 1 über das Zwischenglied 20 auf den Nocken 10 übertragen wird. Wenn abhängig von der Stellung des Außenexzenters 90 und des Innenexzenters 91 die Drehung des Zwischenglieds 20 konzentrisch zur Drehung der Nockenwelle 1 verläuft, dreht sich der Nocken 10 synchron mit der Nockenwelle 1. Wird durch entsprechende Verschiebung des Außenexzenters 90 und/oder des Innenexzenters 91 das Zwischenglied 20 aus seiner konzentrischen Stellung heraus radial zur Nockenwelle 1 verschoben, so findet bei jeder Umdrehung eine zyklische Geschwindigkeitsüberhöhung beziehungsweise Geschwindigkeitsabsenkung der Drehgeschwindigkeit des Nockens 10 gegenüber derjenigen der Nockenwelle 1 statt.

Die antriebsmäßige Verbindung der Nockenwelle 1 zum Zwischenglied 20 erfolgt über einen Radialstift 40, der in eine entsprechende Radialbohrung 4 der Nockenwelle 1 eingeführt ist. Die Nockenwelle 1 verfügt über eine Längsbohrung 2 und die Radialbohrung 4 weist eine Tiefe auf, die größer ist als die Summe des Nockenwellenradius und des Radius der Längsbohrung 2.

Der Radialstift 40 weist einen zylindrischen Abschnitt 42 auf, der vollständig in die Nockenwelle 1 eingeführt ist, sowie einen im wesentlichen rechteckigen Abschnitt 43, der aus der Nockenwelle 1 hervorsteht. Zwischen dem zylindrischen Abschnitt 42 und dem rechteckigen Abschnitt 43 ist eine Schulter 41 ausgebildet. Durch Auswahl geeigneter Passungsmaße zwischen dem zylindrischen Teil 42 des Radialstifts 40 und der Radialbohrung 4 sowie einen entsprechenden Anschlag am geschlossenen Ende der Radialbohrung 4 ist der Radialstift 40 fest in der Nockenwelle 1 fixiert. Als zusätzliche formschlüssige Sicherung überdeckt der Innenexzenter 91 teilweise die Radialbohrung 4, wodurch aufgrund der Schulter 41 eine zusätzliche Sicherung gegen ein Herauswandern des Radialstifts 40 aus der Bohrung 4 erreicht wird.

Um vorteilhaftere Reibverhältnisse zwischen dem die Bohrung 4 teilweise überdeckenden Abschnitt des Innenexzenters 91 und der Schulter 41 zwischen dem zylindrischen Abschnitt 42 und dem rechteckigen Abschnitt 43 des Radialstifts 40 zu erhalten, ist die Schulter 41 mit einem Radius entsprechend der Krümmung der Oberfläche der Nockenwelle 1 ausgeführt (siehe Fig. 12). Hierdurch wird eine Flächenberührung sichergestellt und die Ausbildung eines Schmierfilms ermöglicht.

Der rechteckige Abschnitt 43 wird von einer Aussparung 51 eines Gleitsteins 50 gleitend umfaßt. Der Gleitstein 50 weist die Form eines an zwei Seiten abgeflachten Zylindersegments auf, wobei die beiden abgerundeten Seitenflächen 52, 53 Mantelsegmente eines Zylinders sind, die durch eine Stirnfläche 54 miteinander verbunden sind. Die Aussparung 51 ist zu der der Stirnfläche 54 gegenüberliegenden Seite hin offen und weist zwei Gleitflächen 55, 56 zur Gleitberührung mit zwei einander gegenüberliegenden Flächen des rechteckigen Abschnitts 43 des Radialstifts 40 und zwei Schultern 57, 58 zur Anlage an eine dritte Fläche des rechteckigen Abschnitts 43 des Radialstifts 40 auf.

Zwischen den Schultern 57, 58 ist eine Vertiefung 59 ausgebildet, um die Montage des Radialstifts 40 zu erleichtern. Wenn nämlich der Durchmesser des zylindrischen Abschnitts 42 des Radialstifts 40 kleiner ist als zumindest die größere der beiden Querschnittskanten 44, 45 seines im wesentlichen rechteckigen Abschnitts 43, kann der Radialstift 40 aufgrund der Vertiefung 59 durch die in Überdeckung mit der Radialbohrung 4 liegende Aussparung 51 in die Welle 1 eingeschoben werden.

Der rechteckige Abschnitt 43 des Radialstifts 40 und die Aussparung 51 des Gleitsteins 50 sind hinsichtlich ihrer Abmessungen so aufeinander abgestimmt, daß der Gleitstein 50 über den rechteckigen Abschnitt 43 gleiten kann.

Das Zwischenglied 20 weist einen Lagersitz 22 auf, der auf der dem Nocken 10 zugewandten Seite offen ist. Die an die offene Seite angrenzenden konkaven Seitenwände 25, 26 des Lagersitzes 22 sind dem Radius der Seitenflächen 52, 53 des Gleitsteins 50 entsprechend ausgebildet, so daß der durch die offene Seite des Lagersitzes 22 in den Lagersitz 22 einschiebbare Gleitstein 50 gegenüber dem Zwischenglied 20 verschwenkt werden kann. Eine Stirnfläche 27 des Lagersitzes 22 dient zur Anlage des Gleitsteins 50. Eine in der Stirnfläche 27 vorgesehene Vertiefung 27A ermöglicht das Einführen des Radialstifts 40 bei der Montage.

Auf der dem Lagersitz 22 gegenüberliegenden Seite des Zwischenglieds 20 ist eine Nut 23 ausgebildet, in die eine Gleitsteinfahne 71 eingreift, die materialeinheitlich mit einem Axialstift 70 ausgebildet ist. Der Axialstift 70 ist drehbar in einer an einem Ende verschlossenen und parallel zur Drehachse D verlaufenden Bohrung 13 im Nocken 10 gelagert. Eine in dem Nocken 10 vorgesehene Drehkörper-Ölbohrung 19 ist zumindest zeitweilig in Überdeckung mit einer Wellen-Ölbohrung 3 der Nockenwelle 1 und mündet mit ihrem gegenüberliegenden Ende in der Bohrung 13 in einem Bereich zwischen dem von der Gleitsteinfahne 71 abgewandten Ende des Axialstifts 70 und dem verschlossenen Ende der Bohrung 13. Durch eine entsprechende Nut (nicht dargestellt) des Nockens 10 im Bereich der Lagerfläche zur Nockenwelle 1 kann sichergestellt sein, daß sich die Drehkörper-Ölbohrung 19 über den gesamten Drehbereich des Nockens 10 gegenüber der Nockenwelle 1 in Verbindung mit der Wellen-Ölbohrung 3 befindet. Auf diese Weise wird gewährleistet, daß ein in der Längsbohrung 2 der Nockenwelle 1 vorherrschender Öldruck auf die Stirnseite des Axialstifts 70 aufgebracht wird und die Gleitsteinfahne 71 gegen die Stirnwand 24 der Nut 23 des Zwischenglieds 20 drückt, um das Spiel zwischen der Gleitsteinfahne 71 und der Nut 23 beim Anlagewechsel zu dämpfen. Der Durchmesser des Zapfens des Axialstifts 70 ist vorzugsweise kleiner als die Breite der Gleitsteinfahne 21 beziehungsweise der Nut 23. Die Länge des Zapfens des Axialstifts 70 ist vorzugsweise größer als die halbe Breite des Nockens 1.

Das Zwischenglied 20 verfügt an derjenigen Stirnseite, die die offene Seite der Nut 23 und die offene Seite des Lagersitzes 22 aufweist, über einen Steg 21, der im wesentlichen in Umfangsrichtung verläuft und durch die Nut 23 und die offene Seite des Lagersitzes 22 unterbrochen wird. Der Steg 21 kann durch radiales Einschieben in eine Nut 11 eingeführt werden, die auf der dem Zwischenglied 20 zugewandten Seite des Nockens 10 ausgebildet ist. Die Nut 11 verläuft im wesentlichen in Umfangsrichtung und wird durch eine Öffnung 12 unterbrochen, die das radiale Einschieben des Stegs 21 ermöglicht. Die Tiefe der Nut 11 und die Stärke des Stegs 21 sind so aufeinander abgestimmt, daß ein Kippmoment des Zwischenglieds 20 aufgefangen werden kann und gleichzeitig über einen gewissen Umfang eine radiale Verschiebung und eine Verdrehung des Zwischenglieds 20 gegenüber dem Nocken 10 möglich ist.

Die Nut 11 des Nockens 10 wird auf ihrer dem Zwischenglied 20 zugewandten Seite durch einen im wesentlichen in Umfangsrichtung verlaufenden Steg 17 begrenzt, der ebenfalls von der Öffnung 12 unterbrochen wird. Um die Anlagefläche zum Auffangen des Kippmoments zu vergrößern, weicht dieser Steg 17 in einem Mittelbereich 18 im Bereich der Linie D-D in Fig. 3 von der Umfangsrichtung ab. In diesem Bereich ist der Steg 17 bezüglich des Bodens der Nut 11 erhöht, beispielweise dadurch, daß in dem Mittelbereich 18 die Oberkanten des Stegs 17 auf beiden Seiten der Bohrung für die Nockenwelle 1 parallel zueinander verlaufen.

Entsprechend ist der Boden der an dem Zwischenglied 20 durch den Steg 21 gebildeten Nut 28 in einem entsprechenden Mittelbereich 29 gegenüber der Oberkante des Stegs 21 abgesenkt, beispielweise dadurch, daß in diesem Mittelbereich 29 die Bodenabschnitte der Nut 28 einen geänderten Krümmungsradius aufweisen.

Unter Berücksichtigung der Tatsache, daß bei vielzylindrigen Motoren mehrere Verstellmechanismen der zuvor beschriebenen Art auf einer durchgehenden Nockenwelle 1 montiert sind, gestaltet sich der Montagevorgang dieser Mechanismen wie folgt.

Der Axialstift 70 wird mit seinem zylindrischen Schaft in die Bohrung 13 des Nockens 10 eingeführt. Der Gleitstein 50 wird von der offenen Seite des Lagersitzes 22 her in diesen eingelegt. Das Zwischenglied 20 wird von der der Bohrung 13 und somit der Nockenspitze entgegengesetzten Seite des Nockens 10 her mit seinem Steg 21 in die Nut 11 eingeführt. Hierbei tritt die Gleitsteinfahne 71 in die Nut 23 ein. In dieser Stellung sind das Zwischenglied 20 und der Nocken 10 axial zueinander fixiert. Die somit hergestellte Einheit aus Zwischenglied und Nocken wird auf die Nockenwelle aufgeschoben und die Aussparung des Gleitsteins 50 mit der Radialbohrung 4 in der Nockenwelle 1 in Überdeckung gebracht. Der Radialstift 40 wird durch die Aussparung 51 in die Radialbohrung 4 eingeschoben. Die vormontierte Exzentereinheit mit dem Außenexzenter 90, dem Innenexzenter 91 und den Exzenterzahnkränzen 90A, 91A wird auf die Nockenwelle aufgeschoben und der Außenexzenter 90 in den Lagersitz des Zwischenglieds 20 eingeführt. In dieser Endposition überdeckt der Innenexzenter 91 einen Teil der Radialbohrung 4 und sichert so den Radialstift 40 gegen Herauswandern.

Unter Bezug auf die Figuren 18-20 wird im folgenden eine zweite Ausführungsform erläutert, die sich von der vorstehend beschriebenen ersten Ausführungsform lediglich dadurch unterscheidet, daß die Nut 11 des Nockens 10 neben dem Steg 21 des Zwischenglieds 20 eine Zwischenscheibe 60 aufnimmt, die dazu dient, die Anlagefläche für das Zwischenglied 20 insbesondere im Bereich der Öffnung 12 am Nocken 10 zu vergrößern. Die Zwischenscheibe 60 ist im wesentlichen ringförmig und weist zur Nockenspitze hin eine Abflachung 62 auf, die einen Freigang für den Axialstift 70 bereitstellt und als Verdrehsicherung wirkt. An der der Unterbrechung 61 gegenüberliegenden Seite der Zwischenscheibe 60 ist eine Unterbrechung 61 vorgesehen, die einen Freigang für den Gleitstein 50 bereitstellt.

Fig. 21 zeigt eine dritte Ausführungsform, bei der für zwei Nocken 10A, 10B ein gemeinsamer Innenexzenter 91 vorgesehen ist. Hierbei ist auf beiden Seiten des Nockenwellenlagers eine Verstelleinheit vorgesehen, so daß ein nachträgliches Einschieben des Exzenters nicht möglich ist. Aus diesem Grunde sind an den Exzentern örtliche Aussparungen (nicht gezeigt) vorgesehen, um den Radialstift bei kompletierter Vormontageeinheit aus Nocken 10A, 10B, den beiden Zwischengliedern 20 und den Exzentern durch die Aussparungen 51 in den jeweiligen Gleitsteinen 50 in die entsprechenden Radialbohrungen 4 der Nockenwelle 1 einführen zu können.

### Bezugszeichenliste

- 1: Welle, Nockenwelle
- 2: Längsbohrung
- 3: Wellen-Ölbohrung
- 4: Radialbohrung

- 10, 10A, 10B: Drehkörper, Nocken
- 11: Nut
- 12: Öffnung
- 13: Bohrung
- 14: Lagerfläche
- 15: erste Gleitführung
- 16: zweite Gleitführung
- 17: Steg
- 18: Mittelbereich
- 19: Drehkörper-Ölbohrung

- 20: Zwischenglied
- 21: Steg
- 22: Lagersitz
- 23: Nut
- 24: Stirnwand
- 25: konkave Seitenwand
- 26: konkave Seitenwand
- 27: Stirnfläche
- 28: Nut
- 29: Mittelbereich

- 30: dritte Gleitführung

- 40: erstes Übertragungselement, Radialstift
- 41: Absatz
- 42: zylindrischer Abschnitt
- 43: rechteckiger Abschnitt
- 44: Querschnittskante
- 45: Querschnittskante

- 50: Gleitstein
- 51: Aussparung
- 52: Seitenfläche
- 53: Seitenfläche
- 54: Stirnfläche
- 55: Gleitfläche
- 56: Gleitfläche
- 57: Schulter
- 58: Schulter
- 59: Vertiefung

- 60: Zwischenscheibe
- 61: Unterbrechung
- 62: Abflachung

- 70: zweites Übertragungselement, Axialstift
- 71: Gleitsteinfahne

- 90: Außenexzenter
- 90A: Außenexzenterzahnkranz
- 90B: Nase
- 90C: Nut
- 91: Innenexzenter
- 91A: Innenexzenterzahnkranz
- 92: Lagerbock
- 93: Zylinderkopf

## Patentansprüche

1. Ventiltrieb einer Brennkraftmaschine
- mit einer eine Drehachse (D) aufweisenden Welle (1), über die die Drehbewegung für den Ventiltrieb in diesen eingeleitet wird,
- mit einem gegenüber der Welle (1) verdrehbar gelagerten Drehkörper (10) und
- mit einem die Welle (1) umgebenden Zwischenglied (20), das in axialer Richtung neben dem verdrehbaren Drehkörper (10) angeordnet und gegenüber der Welle (1) verdrehbar ist und mit der Welle (1) über eine erste Gleitführung (15) und ein erstes Übertragungselement (40, 50) und mit dem Drehkörper (10) über eine zweite Gleitführung (16) und ein zweites Übertragungselement (70) antriebsmäßig verbunden ist, dadurch gekennzeichnet, daß mindestens ein Übertragungselement (40, 50) einen Radialstift (40) umfaßt, der im wesentlichen senkrecht zur Drehachse (D) der Welle (1) angeordnet ist.

2. Ventiltrieb nach Anspruch 1, dadurch gekennzeichnet, daß das erste Übertragungselement (40) als Radialstift (40) in einer Aussparung (51) eines Gleitsteins (50) verschiebbar aufgenommen ist, der in einem Lagersitz (22) des Zwischenglieds (20) verschwenkbar gelagert ist.

3. Ventiltrieb nach Anspruch 2, dadurch gekennzeichnet, daß der Radialstift (40) einen zylindrischen Abschnitt (42) und einen im wesentlichen rechteckigen Abschnitt (43) aufweist, wobei der zylindrische Abschnitt (42) in eine Radialbohrung (4) der Welle (1) eingefügt ist und der im wesentlichen rechteckige Abschnitt (43) in gleitendem Eingriff mit der Aussparung (51) des Gleitsteins (50) steht.

4. Ventiltrieb nach Anspruch 3, dadurch gekennzeichnet, daß zwischen dem zylindrischen Abschnitt (42) und dem im wesentlichen rechteckigen Abschnitt (43) des Radialstifts (40) ein Absatz (41) vorgesehen ist, der mit einem auf die Welle (1) aufzuschiebenden Element (91) eine formschlüssige Sicherung gegen ein Auswandern des Radialstifts (40) aus der Radialbohrung (4) bildet.

5. Ventiltrieb nach Anspruch 3 oder 4, dadurch gekennzeichnet, daß der Durchmesser des zylindrischen Abschnitts (42) kleiner ist als die größere der beiden Querschnittskanten (44, 45) des im wesentlichen rechteckigen Abschnitts (43).

6. Ventiltrieb nach einem der vorstehenden Ansprüche, dadurch gekennzeichnet, daß der Gleitstein (50) die Außenkontur eines auf zwei Seiten abgeflachten Zylindersegments hat, wobei die beiden abgerundete Seitenflächen (52, 53) Mantelsegmente eines Zylinders sind, die durch eine Stirnfläche (54) miteinander verbunden sind.

7. Ventiltrieb nach Anspruch 6, dadurch gekennzeichnet, daß die Aussparung (51) zu der der Stirnfläche (54) gegenüberliegenden Seite des Gleitsteins (50) hin offen ist.

8. Ventiltrieb nach Anspruch 7, dadurch gekennzeichnet, daß der Gleitstein (50) zwei Gleitflächen (55, 56) zur Gleitberührung mit zwei einander gegenüberliegenden Flächen des rechteckigen Abschnitts (43) des Radialstifts (40) und zwei Schultern (57, 58) zur Anlage an eine dritte Fläche des rechteckigen Abschnitts (43) des Radialstifts (40) aufweist.

9. Ventiltrieb nach Anspruch 8, dadurch gekennzeichnet, daß zwischen den Schultern (57, 58) eine Vertiefung (59) ausgebildet ist, um die Montage des Radialstifts (40) zu erleichtern.

10. Ventiltrieb nach einem der vorstehenden Ansprüche, dadurch gekennzeichnet, daß der Lagersitz (22) auf der dem Drehkörper (10) zugewandten Seite des Zwischenglieds (20) offen ist und zwei konkave Seitenwände (25, 26), deren Krümmungsradien demjenigen der Seitenflächen (52, 53) des Gleitsteins (50) entsprechen, sowie eine Stirnfläche (27) zur Anlage an die Stirnfläche (54) des Radialstifts (50) aufweist.

11. Ventiltrieb nach einem der vorstehenden Ansprüche, dadurch gekennzeichnet, daß die axiale Fixierung des Drehkörpers (10) und des Zwischenglieds (20) auf der Welle (1) über den Radialstift (40) erfolgt.

12. Ventiltrieb nach einem der vorstehenden Ansprüche, dadurch gekennzeichnet, daß das zweite Übertragungselement (70) einen parallel zur Drehachse (D) in einer Bohrung (13) des Drehkörpers (10) gelagerter Axialstift (70) umfaßt.

13. Ventiltrieb nach Anspruch 12, dadurch gekennzeichnet, daß das eine Ende des Axialstifts (70) mit einer zwei parallele Seitenflächen aufweisenden Gleitsteinfahne (71) versehen ist, die in eine Nut (23) des Zwischenglieds (20) eingreift, wobei sich die Seitenflächen in Richtung der Nut (23) zu einer oder beiden Seiten des Axialstifts (70) über dessen Umfang hinaus erstrecken, so daß der Axialstift (70) zusammen mit der Gleitsteinfahne (71) eine L-Form oder eine T-Form aufweist.

14. Ventiltrieb nach Anspruch 12 oder 13, dadurch gekennzeichnet, daß die Bohrung (13) in dem Drehkörper (10) auf der dem Zwischenglied (20) abgewandten Seite verschlossen ist, daß die Welle (1) eine Längsbohrung (2) und mindestens eine von der Längsbohrung (2) zur äußeren Oberfläche der Welle (1) verlaufende Wellen-Ölbohrung (3) aufweist und daß der Drehkörper (10) eine Drehkörper-Ölbohrung (19) aufweist, durch die Öl von der Längsbohrung (2) über die Wellen-Ölbohrung (3) in die Bohrung (13) zwischen deren geschlossenem Ende und dem Axialstift (70) gelangen kann, wodurch der Axialstift (70) in feste Anlage an die Stirnwand (24) der Nut (23) gedrückt wird.

15. Ventiltrieb nach einem der vorstehenden Ansprüche, dadurch gekennzeichnet, daß das Zwischenglied (20) drehbar auf einem Außenexzenter (90) gelagert ist, der drehbar auf einer exzentrischen Umfangsfläche eines auf der Welle (1) drehbaren Innenexzenters (91) gelagert ist.

16. Ventiltrieb nach Anspruch 15, dadurch gekennzeichnet, daß für zwei benachbarte Drehkörper (10A, 10B) ein gemeinsamer Innenexzenter (91) vorgesehen ist.

17. Ventiltrieb nach einem der vorstehenden Ansprüche, dadurch gekennzeichnec, daß zwischen dem Drehkörper (10) und dem Zwischenglied (20) eine dritte Gleitführung (30) vorgesehen ist, die eine Abstützung zwischen dem Drehkörper (10) und dem Zwischenglied (20) darstellt und gleichzeitig eine Relativbewegung zwischen dem Drehkörper (10) und dem Zwischenglied (20) in einer Richtung senkrecht zur Drehachse (D) ermöglicht.

18. Ventiltrieb nach einem der vorstehenden Ansprüche, dadurch gekennzeichnet, daß die Welle (1) eine Nockenwelle und der Drehkörper (10) ein Nocken zur Betätigung eines Gaswechselventils ist.

## Claims

1. A valve gear mechanism for an internal combustion engine comprising
- a shaft having an axis of rotation (D) and serving to transmit the necessary rotary motion to the valve gear mechanism;
- a rotating body (10) mounted in such a way that it can turn about said shaft (1); and
- an intermediate member (20) surrounding said shaft (1) and being located adjacent to the rotatable rotating body (10) in an axial direction and having a drive connection to said shaft (1) via a first sliding guide (15) and a first transmission element (40, 50) and to said rotating body (10) via a second sliding guide (16) and a second transmission element (70),
characterized in that at least one transmission element (40, 50) comprises a radial pin (40) disposed substantially vertically with respect to the axis of rotation (D) of said shaft (1).

2. The valve gear mechanism as claimed in claim 1, characterized in that said first transmission element (14) is a radial pin (40) and is slidably received in a recess (51) of said sliding block (50) being pivotably supported in a bearing seat (22) of said intermediate member (20).

3. The valve gear mechanism as claimed in claim 2, characterized in that said radial pin (40) has a cylindrical portion (42) and a substantially rectangular portion (43), said cylindrical portion (42) being inserted in a radial bore (4) of said shaft (1) and said substantially rectangular portion (43) being in sliding engagement with said recess (51) of said sliding block (50).

4. The valve gear mechanism as claimed in claim 3, characterized in that a step (41) is provided between said cylindrical portion (42) and said substantially rectangular portion (43) of said radial pin (40), said step forming together with an element (91) to be shifted onto said shaft (1) a positive locking means against said radial pin (40) creeping out of said radial bore (4).

5. The valve gear mechanism as claimed in claim 3 or 4, characterized in that the diameter of said cylindrical portion (42) is smaller than the larger of both sides (44, 45) of the cross sectional area of said substantially rectangular portion (43).

6. The valve gear mechanism as claimed in any of the proceeding claims, characterized in that said sliding block (50) has the outer conture of a cylinder segment flattened on two sides, wherein both curved side surfaces (52, 53) are outer segments of a cylinder which are connected by a front surface (54).

7. The valve gear mechanism as claimed in claim 6, characterized in that said recess (51) is open at the side of the sliding block (50) opposite to said front surface (54).

8. The valve gear mechanism as claimed in claim 7, characterized in that said sliding block (50) has two sliding surfaces (55, 56) for sliding contact with two opposing surfaces of said rectangular portion (43) of said radial pin (40) and two shoulders (57, 58) for contacting a third surface of said rectangular portion (43) of said radial pin (40).

9. The valve gear mechanism as claimed in claim 8, characterized in that a dimple (59) is formed between said shoulders (57, 58) in order to facilitate mounting of said radial pin (40).

10. The valve gear mechanism as claimed in any of the proceeding claims, characterized in that said bearing seat (22) is open at that side of said intermediate member (20) facing said rotating body (10) and includes two concave side walls (25, 26) having radii of curvature corresponding to those of said side surfaces (52, 53) of said sliding block (50) and an end surface (27) for contacting said front surface (54) of said radial pin (40).

11. The valve gear mechanism according to any of the proceeding claims, characterized in that the axial fixing of said rotating body (10) and said intermediate member (20) on said shaft (1) is effected by said radial pin (40).

12. The valve gear mechanism as claimed in any of the proceeding claims, characterized in that said second transmission element (70) comprises an axial pin (70) parallel to said axis of rotation (D) and rotatably supported in a bore (13) of said rotating body (10).

13. The valve gear mechanism as claimed in claim 12, characterized in that one end of said axial pin (70) is provided with a sliding block lug (71) having two parallel side surfaces which engages a groove (23) of said intermediate member (20), said side surfaces extending in the direction of said groove (23) on one or both sides of said axial pin (70) beyond the circumference thereof so that said axial pin (70) together with said sliding block lug (71) has an L-form or a T-form.

14. The valve gear mechanism as claimed in claims 12 or 13, characterized in that said bore (13) in said rotating body (10) is closed at the end thereof opposite to said intermediate member (20), said shaft (1) has a longitudinal bore (2) and at least one shaft oil bore (3) extending from said longitudinal bore (2) to the outer surface of said shaft (1) and said rotating body (10) has a rotating body oil bore (19) through which oil from said longitudinal bore (2) via said shaft oil bore (3) can reach said bore (13) in a region between the closed end thereof and said axial pin (70), whereby said axial pin (70) is forced into close contact to the end wall (24) of said groove (23).

15. The valve gear mechanism as claimed in any of the proceeding claims, characterized in that said intermediate member (20) is rotatably supported on an outer excenter (90) which is rotatably supported on an excentric circumferential surface of an inner excenter (91) rotatably supported on said shaft (1).

16. The valve gear mechanism as claimed in claim 15, characterized in that two adjacent rotating bodies (10A, 10B) are provided on a common inner excenter (91).

17. The valve gear mechanism as claimed in any of the proceeding claims, characterized in that between said rotating body (10) and said intermediate member (20) there is provided a third sliding guide (30) constituting a support between said rotating body (10) and said intermediate member (20) and, at the same time, allowing a relative movement between said rotating body (10) and said intermediate member (20) in a direction perpendicular to said axis of rotation (D).

18. The valve gear mechanism as claimed in any of the proceeding claims, characterized in that said shaft (1) is a cam shaft and said rotating body (10) is a cam for operating a gas exchange valve.

## Revendications

1. Mécanisme d'entraînement pour soupapes d'un moteur à combustion interne
- avec un arbre (1) comprenant un axe de rotation (D), la rotation pour le mécanisme d'entraînement pour soupapes étant introduite dans le même à travers le susdit arbre,
- avec un corps de rotation (10) logé de façon rotative par rapport à l'arbre (1) et
- avec un élément intermédiaire (20) entourant l'arbre (1) cet élément étant arrangé en direction axiale a côté du corps de rotation rotatif (10), rotatif par rapport à l'arbre (1) et lié de façon entraînante avec l'arbre (1) par un premier guidage à glissement (15) et un premier élément de transmission (40,50) et avec le corps de rotation (10) par un deuxième guidage à glissement (16) et un deuxième élément de transmission (70), caractérisé en ce qu'au moins un élément de transmission (40,50) comprend une tige radiale (40) disposée de façon essentiellement verticale par rapport à l'axe de rotation (D) de l'arbre (1).

2. Mécanisme d'entraînement pour soupapes selon la revendication 1, caractérisé en ce que le premier élément de transmission (40) est contenu de façon glissante sous forme de tige radiale (40) dans un évidement (51) d'une tête coulissante (50) étant logée de façon pivotable dans un logement (22) de l'élément intermédiaire (20).

3. Mécanisme d'entraînement pour soupapes selon la revendication 2, caractérisé en ce que la tige radiale (40) comporte une portion cylindrique (42) et une portion essentiellement rectangulaire (43), la portion cylindrique (42) étant insérée dans un alésage radial (4) de l'arbre (1) et la portion essentiellement rectangulaire (43) s'engageant de façon glissante dans l'évidement (51) de la tête coulissante (50).

4. Mécanisme d'entraînement pour soupapes selon la revendication 3, caractérisé en ce qu'entre la portion cylindrique (42) et la portion essentiellement rectangulaire (43) de la tige radiale (40) est prévu un gradin (41) qui forme avec un élément (91) à faire glisser sur l'arbre (1) une sécurité de blocage contre une excursion de la tige radiale (40) hors de l'alésage radial (4).

5. Mécanisme d'entraînement pour soupapes selon la revendication 3 ou 4, caractérisé en ce que le diamètre de la portion cylindrique (42) est inférieur au plus long des deux côtés de la coupe transversale (44,45) de la portion essentiellement rectangulaire (43).

6. Mécanisme d'entraînement pour soupapes selon une des revendications précédentes, caractérisé en ce que la tête coulissante (50) a le contour extérieur d'un segment de cylindre aplati sur deux côtés, les deux parois arrondies (52,53) étant les segments d'enveloppe d'un cylindre reliés entre eux par une face (54).

7. Mécanisme d'entraînement pour soupapes selon la revendication 6, caractérisé en ce que l'évidement (51) est ouvert vers le côté de la tête coulissante (50) qui se trouve vis-à-vis de la face (54).

8. Mécanisme d'entraînement pour soupapes selon la revendication 7, caractérisé en ce que la tête coulissante (50) comporte deux surfaces de glissement (55,56) destinées au contact glissant avec deux surfaces opposées l'une à l'autre de la portion rectangulaire (43) de la tige radiale (40) et deux épaules (57,58) destinées au contact avec une troisième surface de la portion rectangulaire (43) de la tige radiale (40).

9. Mécanisme d'entraînement pour soupapes selon la revendication 8, caractérisé en ce qu'entre les épaules (57,58) est formé un creux (59) pour faciliter le montage de la tige radiale (40).

10. Mécanisme d'entraînement pour soupapes selon une des revendications précédentes, caractérisé en ce que le logement (22) est ouvert du côté orienté vers le corps de rotation (10) de l'élément intermédiaire (20) et qu'il comporte deux parois concaves (25,26), dont les rayons de courbure correspondent à celui des parois (52,53) de la tête coulissante (50), et une face (27) destinée à entrer en contact avec la face (54) de la tige radiale (40).

11. Mécanisme d'entraînement pour soupapes selon une des revendications précédentes, caractérisé en ce que le fixage axial du corps de rotation (10) et de l'élément intermédiaire (20) sur l'arbre (1) se fait par la tige radiale (40).

12. Mécanisme d'entraînement pour soupapes selon une des revendications précédentes, caractérisé en ce que le deuxième élément de transmission (70) comprend une tige axiale (70) logée parallèlement à l'axe de rotation (D) dans un alésage (13) du corps de rotation (10).

13. Mécanisme d'entraînement pour soupapes selon la revendication 12, caractérisé en ce que l'une des extrémités de la tige axiale (70) est pourvue d'une queue (71) de la tête coulissante présentant deux parois parallèles et qui s'engage dans une rainure (23) de l'élément intermédiaire (20), les parois s'étendant en direction de la rainure (23) vers un ou l'autre des deux côtés de la tige axiale (70) outre sa circonférence, de manière que la tige axiale (70) présente avec la queue (71) de la tête coulissante une forme d'L ou T.

14. Mécanisme d'entraînement pour soupapes selon la revendication 12 ou 13, caractérisé en ce que l'alésage (13) dans le corps de rotation (10) est fermé du côté qui n'est pas orienté vers l'élément intermédiaire (20), que l'arbre (1) comporte un alésage longitudinal (2) et au moins un alésage de passage d'huile pour l'arbre (3) s'étendant de l'alésage longitudinal (2) à la surface extérieure de l'arbre (1) et que le corps de rotation (10) comporte un alésage de passage d'huile pour le corps de rotation (19), à travers lequel de l'huile provenant de l'alésage longitudinal (2) passant à travers l'alésage de passage d'huile pour l'arbre (3) peut arriver dans l'alésage (13) entre son extrémité fermée et la tige axiale (70), de sorte que la tige axiale (70) est pressée en fort contact avec la face (24) de la rainure (23).

15. Mécanisme d'entraînement pour soupapes selon une des revendications précédentes, caractérisé en ce que l'élément intermédiaire (20) est logé de façon rotative sur un excentrique périphérique (90) qui est logé de façon rotative sur une surface excentrique périphérique d'un excentrique intérieur (91) rotatif sur l'arbre (1).

16. Mécanisme d'entraînement pour soupapes selon la revendication 15, caractérisé en ce que pour deux corps de rotation adjacents (10A, 10B) est prévu un excentrique intérieur commun (91).

17. Mécanisme d'entraînement pour soupapes selon une des revendications précédentes, caractérisé en ce qu'entre le corps de rotation (10) et l'élément intermédiaire (20) est prévu un troisième guidage à glissement (30) formant un appui entre le corps de rotation (10) et l'élément intermédiaire (20) qui rend en même temps possible un mouvement relatif entre le corps de rotation (10) et l'élément intermédiaire (20) dans une direction perpendiculaire à l'axe de rotation (D).

18. Mécanisme d'entraînement pour soupapes selon une des revendications précédentes, caractérisé en ce que l'arbre (1) est un arbre à cames et le corps de rotation (10) une came pour actionner une soupape d'échange du gaz.
